# EUROPÄISCHE PATENTSCHRIFT

(11) **EP 0 610 584 B1**
(45) Veröffentlichungstag und Bekanntmachung des Hinweises auf die Patenterteilung: **04.09.1996**
(21) Anmeldenummer: 93120307.9
(22) Anmeldetag: 16.12.1993
(51) Int. Cl.: F02M 43/00, F02M 43/04

(54) **Kraftstoffeinspritzvorrichtung für eine Vor- und Hauptspritzung unterschiedlicher Kraftstoffe über ein Einnadel-Einspritzventil**
Fuel injection de vice with pilot- and main-injection of different fuels through a one-needle injection valve
Dispositif d'injection de combustible à pré-injection et injection principale de combustibles différents par un injecteur mono-aiguille

(30) Priorität: 09.02.1993 AT 223/93
(43) Veröffentlichungstag der Anmeldung: 17.08.1994
(73) Patentinhaber: STEYR NUTZFAHRZEUGE AG, A-4400 Steyr (AT)
(72) Erfinder: Priesner, Helmut, Dipl.-Ing., A-3910 Zwettl (AT)

(56) Entgegenhaltungen:
- EP-A- 0 104 368
- EP-A- 0 282 819
- WO-A-91/03640
- DE-A- 3 012 418
- US-A- 5 056 469

## Beschreibung

Die Erfindung betrifft eine Kraftstoffeinspritzvorrichtung für eine Vor- und Haupteinspritzung unterschiedlicher Kraftstoffe über ein Einnadel-Einspritzventil, bei der Voreinspritzkraftstoff von einer Niederdruck-Speiseeinrichtung her in das Einspritzventil eingeleitet, dort durch den die Ventilnadel in Schließrichtung beaufschlagende Druckfeder aufnehmenden Federraum hindurch und über einen Kanal in einen Hohlraum in der Ventilnadel eingespeist sowie von dort über nahe deren Sitz gegebene Drosselbohrungen im Düsenvorraum vorgelagert und Haupteinspritzkraftstoff anschließend von einer Einspritzpumpe über eine Einspritzleitung oder direkt und einen ventilinternen Kanal ebenfalls in den Düsenvorraum hinter den vorgelagerten Voreinspritzkraftstoff eingeleitet wird, wobei die Ventilnadel zur Bildung des Hohlraumes von ihrer Rückseite her koaxial bis nahe zu ihrer Spitze aufgebohrt ist, dieser Hohlraum rückseitig durch einen partiell eintauchenden und mit dem Druckteller der Druckfeder verbundenen Distanzbolzen verschlossen und über eine hinter einer ringförmigen Hubfläche der Ventilnadel in deren rückwärtiger Hälfte gegebene Füllbohrung mit Voreinspritzkraftstoff füllbar ist, über einen Zuführkanal, in den ein nur in Speiserichtung durchlässiges Rückschlagventil eingebaut ist.

Eine solche Kraftstoffeinspritzvorrichtung ist aus der DE 30 12 418 Al, Fig. 2 und zugehörigem Text, bekannt. Dort kommt ein Einspritzventil zur Anwendung, mit einer Ventilnadel, in deren Hohlraum unmittelbar das Rückschlagventil eingebaut ist. Dieses besteht aus einer Druckfeder und einem Schließkolben, durch den die im Distanzbolzen verlaufende Zuführbohrung entgegen Speiserichtung verschließbar ist, um ein Rückströmen von im Hohlraum befindlichem Voreinspritzkraftstoff bei Wirksamwerden des Haupteinspritzkraftstoffes zu verhindern. Diese bekannte Lösung setzt eine verhältnismäßig stark dimensionierte Ventilnadel voraus, in der zudem der für eine Ladung mit Voreinspritzkraftstoff zur Verfügung stehende Hohlraum durch den Einbau der Druckfeder und des Schließkolbens des Rückschlagventiles vergleichsweise stark eingeschränkt ist. Die Menge an Voreinspritzkraftstoff ist daher beschränkt oder muß durch Vergrößerung außerhalb der Ventilnadel gegebener Räume entsprechend eingestellt werden.

Auch der ventilinterne Haupteinspritzkraftstoff-Zuführkanal ist - wie Fig. 2 zeigt-bei der bekannten Lösung nicht frei von Einbauten. Vielmehr enthält dieser ein eingangs eingebautes Stabfilter.

Über die Zuführung, insbesondere zeit- und mengenmäßige Zumessung des Voreinspritzkraftstoffes zum Einspritzventil ist in diesem Vorhalt nichts ausgesagt. Hinsichtlich der Zumessung des Haupteinspritzkraftstoffes ist ausgesagt, daß hierfür eine Einspritzpumpe vorgesehen ist.

Eine der vorstehend diskutierten ähnliche Kraftstoffeinspritzvorrichtung ist aus der EP 0 064 146 B1 bekannt. Auch hier ist ein Einnadel-Einspritzventil verwendet, mit dem eine Vor- und Haupteinspritzung unterschiedlicher Kraftstoffe durchführbar ist. Das dabei verwendete Einnadel-Einspritzventil besitzt jedoch einen relativ komplizierten und damit teuren Aufbau. Diese Komplexität resultiert aus der Gestaltung der ventilinternen Zuführwege für den Voreinspritzkraftstoff und einem in den Zuführweg für den Haupteinspritzkraftstoff eingebauten Entlastungsventil. Dabei ist die Ventilnadel hohl ausgebildet und nach hinten offen. In diesen Hohlraum taucht ein die Verbindung zum Druckteller der Schließdruckfeder herstellender Bolzen ein, der vorne bis nahe zur Spitze der Düsennadel reicht, außen eine Längsabflachung, ferner eine Querbohrung und eine Längsbohrung für die Durchleitung von Voreinspritzkraftstoff aufweist und außerdem einen Sitz für die Kugel eines Rückschlagventiles bildet. Letzteres weist außerdem eine die Kugel beaufschlagende Druckfeder auf, dient zur Verhinderung eines Kraftstoffrückflusses während der Einspritzung und ist vor besagtem Bolzen in den Hohlraum der Ventilnadel eingebaut. Vom Bereich des diesbezüglichen Aufnahmeraumes zweigen Drosselbohrungen ab, die die Ausleitung des Voreinspritzkraftstoffes in den Düsenvorraum ermöglichen. Auch das in den Zuführkanal für Haupteinspritzkraftstoff eingebaute Entlastungsventil ist relativ kompliziert, es besteht aus einer Druckfeder und einem speziellen Entlastungskolben, der durch einen Stufenkolben realisiert ist, welcher eingangs eine Sacklochbohrung und davon abgehende Querbohrungen sowie eine Schulter aufweist, für die ventilintern ein entsprechender Sitz ausgebildet ist.

Diese bekannte Lösung läßt zwar eine exakte Dosierung der Vorlagerungskraftstoffmenge zu, muß jedoch außer den bereits erwähnten Nachteilen noch andere Nachteile in Kauf nehmen, auf die nachstehend eingegangen ist. Die Vorlagerungskraftstoffmenge ist aufgrund der Einspritzventilgestaltung konstruktiv festgelegt und daher nicht variierbar. Außerdem bringt der düsenseitige Einbau des Entlastungsventiles zusätzliche Druckverluste und Schadvolumina mit sich. Ferner muß der Druck in der Einspritzleitung nach Beendigung einer Einspritzung niedriger sein als der Öffnungsdruck des düsenseitigen Entlastungsventiles. Dies bedeutet entweder einen aus Platzgründen schwer darstellbaren hohen Öffnungsdruck für dieses, verbunden mit hohem Druckverlust, oder ein einspritzpumpenseitig überentlastendes Druckventil mit den für ein solches aus anderen Einspritzvorrichtungen bekannten Nachteilen wie Kavitation, Streuung von Einspritzmenge und -beginn und dergleichen.

Es ist daher Aufgabe der Erfindung, eine Kraftstoffeinspritzvorrichtung der eingangs genannten Art so zu verbessern, daß einfachere und damit billigere Einnadel-Einspritzventile verwendbar sind, außerdem in allen Lastbereichen der Brennkraftmaschine eine variable, mengenmäßig aber exakt angepaßte Dosierung des Vor- und Haupteinspritzkraftstoffes möglich ist und problematische Zustände nach Beendigung eines Einspritzvorganges vermeidbar sind.

Diese Aufgabe ist erfindungsgemäß dadurch gelöst,
- daß die Füllbohrung als Querbohrung ausgebildet ist, die von einer außen an der Ventilnadel gegebenen Ringnut abgeht, welche in jeder Ventilnadelstellung mit dem Zuführkanal kommuniziert,
- daß das Rückschlagventil im ventilinternen Zuführkanal möglichst nahe vor dessen Einmündung in die die Ventilnadel führende Aufnahmebohrung hingerückt eingebaut ist,
- daß der ventilinterne Haupteinspritzkraftstoff-Zuführkanal nur durch miteinander kommunizierende Bohrungsabschnitte ohne Einbauten gebildet ist,
- daß zur zeit- und mengenmäßig exakten Zumessung des Voreinspritzkraftstoffes in der externen Zuleitung ein steuerbares Magnetventil eingebaut ist,
- daß sich an jeden Pumpenraum der Einspritzpumpe ein ein Druckventil und eine Druckfeder aufnehmender Pumpenausgangsraum und daran entweder über die Einspritzleitung oder direkt der einspritzventilinterne Zuführkanal anschließt, und
- daß die Einspritzpumpe nur zur Druckerzeugung und zum Vorschub der dem Druckventil in den anschließenden Leitungswegen nachgelagerten Kraftstoffsäule dient, wobei jedes Druckventil beim Pumpenkolben-Hub als Druckkolben wirkt und gleichzeitig eine seitlich in den Pumpenausgangsraum einmündende Füllbohrung absperrt, über die nach Beendigung jedes Einspritzvorganges und Rückführung des Druckventils in Schließstellung der dadurch entstehende, der eingespritzten Kraftstoffmenge entsprechende Hohlraum in besagten Leitungswegen von einer Niederdruck-Speiseeinrichtung her wieder mit Haupteinspritzkraftstoff auffüllbar ist, und zwar gesteuert kurz vor oder nach Beendigung der Voreinspritzkraftstoff-Nachfüllung über ein in die Zuleitung eingebautes Magnetventil.

Durch das erfindungsgemäße Verlegen der für die zeit- und mengenmäßig exakte Zumessung des Voreinspritzkraftstoffs verantwortlichen Steuerungsorgane und jener Steuerungsorgane, die für das zeit- und mengenmäßig exakte Wiederauffüllen des nach Beendigung eines Einspritzvorganges gegebenen Hohlraumes in den Haupteinspritzkraftstoff-Leitungswegen verantwortlich sind, können sowohl die Einspritzventile als auch die Einspritzpumpe konstruktiv vergleichsweise einfach gestaltet sein. Der bauliche Mehraufwand für die externen Steuermittel ist kostenmäßig jedenfalls geringer anzusetzen als eine kompliziertere Gestaltung der Einspritzventile und der Einspritzpumpe. Außerdem ermöglichen diese externen Steuermittel, nämlich die beiden Magentventile in Verbindung mit der deren Betrieb steuernden Steuereinrichtung, eine in allen Betriebsbereichen der Brennkraftmaschinen zeit- und mengenmäßig exakte Vorlagerung des Voreinspritzkraftstoffes sowie Wiederauffüllung des durch das Schließen eines einspritzpumpenseitigen Druckventiles in den nachfolgenden Leitungswegen entstehenden Hohlraumes mit Haupteinspritzkraftstoff, so daß am Beginn eines pumpenkolbenseitigen Förderhubes im Einspritzventil eine eindeutig definierte Schichtung von Voreinspritzkraftstoff und Haupteinspritzkraftstoff gegeben und außerdem der davor durch die Druckleitung und den Pumpenausgangsraum gegebene Leitungsweg vollständig mit Haupteinspritzkraftstoff gefüllt ist. Zur Einspritzung kommt dann bei einem pumpenkolbenseitigen Förderhub exakt jene Kraftstoffmenge, die durch den Hub des Druckventiles aus den anschließenden Leitungswegen verdrängt wird. Kavitations-Schäden, eine Streuung von Einspritzmenge und -beginn und zu geringer Einspritzdruck, wie sie in nachteiliger Form bei der eingangs diskutierten bekannten Kraftstoffeinspritzvorrichtung auftreten können, ergeben sich mit der erfindungsgemäßen Kraftstoffeinspritzvorrichtung aufgrund deren Gestaltung nicht.

Vorteilhafte Ausgestaltungen und Weiterbildungen der erfindungsgemäßen Kraftstoffeinspritzvorrichtung sind in den Unteransprüchen gekennzeichnet.

Nachstehend ist die erfindungsgemäße Kraftstoffeinspritzvorrichtung anhand eines in der Zeichnung dargestellten Ausführungsbeispieles näher erläutert.

Die Kraftstoffeinspritzvorrichtung weist eine Einspritzpumpe 1 mit von nicht dargestellten Nocken gesteuerten Pumpenkolben 2 auf, die jeweils übliche Steuernuten 3, 4 und schräge Steuerkanten 5 aufweisen sowie für Leistungsregelung durch eine ebenfalls nicht dargestellte Steuervorrichtung verdrehbar sind. An die jeweils über eine seitlich einmündende Steuerbohrung 6 mit Fluid, wie Öl oder Dieselkraftstoff von einer Versorgungseinrichtung her füllbaren Pumpenräume 7 schließt sich ausgangsjeweils ein Pumpenausgangsraum 8 und daran eine mit einem intern eines Einnadel-Einspritzventiles 9 gegebenen Zuführkanal 10 verbundene Einspritzleitung 11 an. Wenn das Einnadel-Einspritzventil 9 mit der Einspritzpumpe 1 zu einem Pumpen-Düsen-Organ vereinigt ist, entfällt die Einspritzleitung 11. Die zwischen jedem Pumpenraum 7 und Pumpenausgangsraum 8 gegebene Verbindungsbohrung 12 ist rückseitig mit einer kegligen Erweiterung 13 versehen, die als Sitz für ein im Pumpenausgangsraum 8 leckagearm eingebautes Druckventil 14 dient, welches in Schließrichtung durch eine ebenfalls in den Pumpenausgangsraum 8 eingebaute Druckfeder 15 beaufschlagt ist. Im Gegensatz zu herkömmlichen Einspritzpumpen, bei denen durch den Pumpenkolben-Hub der geförderte Kraftstoff unmittelbar einem Einspritzventil zugeführt wird, dient die erfindungsgemäße Einspritzpumpe nur zum Druckaufbau und zum Vorschub der zur Einspritzung kommenden Menge an Haupteinspritzkraftstoff, welcher sukzessive den sich am Druckventil 14 anschließenden Leitungswegen 8, 11, 10 zugeführt wird. Dabei wirkt jedes Druckventil 14 beim Pumpenkolben-Hub als Druckkolben, der durch seine Hubbewegung die dahinter anstehende Kraftstoffsäule voranschiebt und gleichzeitig eine seitlich in den Pumpenausgangsraum 8 einmündende Füllbohrung 16 absperrt, über die nach Beendigung jedes Einspritzvorganges und Rückführung des Druckventils 14 in dessen Schließstellung der dadurch entstehende, der eingespritzten Kraftstoffmenge entsprechende Hohlraum in besagten Leitungswegen 8, 11, 10 von einer Niederdruck-Speiseeinrichtung 17 her wieder mit Haupteinspritzkraftstoff auffüllbar ist, und zwar gesteuert kurz vor oder nach Beendigung einer Voreinspritzkraftstoff-Nachfüllung über ein in die externe Zuleitung 18 eingebautes Magentventil 19.

Jedes einem Zylinder der Brennkraftmaschine zugeordnete Einnadel-Einspritzventil 9 weist eine hohl ausgebildete Ventilnadel 20 auf, deren rückseitig verschlossener Hohlraum 21 über eine Füllbohrung 22 von außen her mit Voreinspritzkraftstoff füllbar ist, und zwar über einen ventilinternen, sich aus Teilen 23/1, 23/2, 23/3, 23/4, 23/5, 23/6 zusammensetzenden Zuführkanal 23, in den ein nur in Speiserichtung durchlässiges Rückschlagventil 24 eingebaut ist.Letzteres dient dazu, ein Rückströmen von Voreinspritzkraftstoff während der Einspritzung zu verhindern. Der Hohlraum 21 steht über nahe der Ventilnadelspitze 27 gelegene Bohrungen 25 mit dem sich um den vorderen Teil der Ventilnadel 20 erstreckenden und hinten erweitenden Düsenvorraum 26 in Verbindung.

Zur Bildung des Hohlraumes 21 ist die Ventilnadel 20 vorzugsweise von ihrer Rückseite her koaxial bis nahezu ihrer Spitze 27 aufgebohrt. Dieser so gestaltete Hohlraum 21 ist rückseitig vorzugsweise durch einen partiell eintauchenden Distanzbolzen 28 verschlossen, welcher die Verbindung zwischen der Ventilnadel 20 und einem Druckteller 29 herstellt, an dem eine die Ventilnadel 20 in Schließrichtung beaufschlagende Druckfeder 30 vorne abgestützt ist. Diese Druckfeder 30 drückt die Ventilnaddel 20 in Schließposition an einen kegligen Ventilsitz 31, vor welchem Düsenbohrungen 32 in den Brennraum ausmünden. An der Ventilnadel 20 ist etwa in der Mitte ihrer Längserstreckung am Übergang zwischen ihrem durchmesserschwächeren vorderen und durchmessergrößeren hinteren Abschnitt eine ringförmige Hubfläche 33 gegeben, durch die die Ventilnadel bei entsprechend im Düsenvorraum 26 wirkenden Kraftstoffdruck in Öffnungsstellung anhebbar ist.

Die Füllbohrung 22 ist vorzugsweise hinter der ringförmigen Hubfläche 33 der Ventilnadel 20 in deren rückwärtiger Hälfte gegeben und als Querbohrung ausgebildet, die von einer außen an der Ventilnadel 20 gegebenen Ringnut 34 abgeht, welche in jeder Ventilnadelstellung mit dem Zuführkanal 23 kommuniziert. Letzterer wiederum schließt vorzugsweise den die Druckfeder 30 aufnehmenden Federraum (Abschnitt 23/2), einen Ringspalt (Abschnitt 23/3) um den Druckteller 29 und den Distanzbolzen 28 ein, und setzt sich dann mit einem Querkanal (Abschnitt 23/4), einer Vertikalbohrung (Abschnitt 23/5), in die das Rückschlagventil 24 eingebaut ist, und mit einer Schrägbohrung (Abschnitt 23/6) fort, welch letztere in Höhe der Füllbohrung 22 seitlich in die die Ventilnadel 20 führende Aufnahmebohrung 35 einmündet. Grundsätzlich ist dabei anzustreben, daß das Rückschlagventil 24 im ventilinternen Zuführkanal 23 möglichst nahe vor dessen Einmündungsstelle in die Aufnahmebohrung 35 eingebaut ist.

Der ventilinterne Zuführkanal 23 ist von einer Niederdruck-Speiseeinrichtung 36 her über eine Zuleitung 37 mit Voreinspritzkraftstoff versorgbar, in welche zur zeit- und mengenmäßig exakten Zumessung desselben ein taktweise steuerbares Magnetventil 38 eingebaut ist.

Der in den Düsenvorraum 26 ausmündende Haupteinspritzkraftstoff-Zuführkanal 10 ist ventilintern nur durch miteinander kommunizierende Bohrungsabschnitte ohne jedwede Einbauten gebildet.

Die beiden Magnetventile 19, 38 sind vorzugsweise in einem gemeinsamen Ventilblock 39 zusammengefaßt, der in die beiden über ihn laufenden Zuführleitungen 18, 37 eingebaut ist. Die beiden Magnetventile 19, 38 sind von einer elektronischen Steuereinrichtung 40 her steuerbar, die auf der Basis ihr zugeführter Drehwinkelsignale φ der Kurbelwelle der Brennkraftmaschine oder einer die Gaswechselventile derselben oder die Pumpenkolben 2 der Einspritzpumpe 1 steuernden Nockenwelle arbeitet und in der die Öffnungs- und Schließzeitpunkte der beiden Magnetventile 19, 38 als drehwinkelabhängige Werte abgespeichert sind.

Jeder der beiden Kraftstoffe wird in einem eigenen Vorratstank 41, 42 bereitgestellt und ist aus diesen durch die zugehörige Niederdruck-Speiseeinrichtung 17 bzw. 36 förderbar. Jede der letzteren besteht aus einer Förderpumpe 17/1 bzw. 36/1 und einem deren Förderdruck auf etwa 2 bis 4 bar begrenzenden Druckbegrenzungsventil 17/2 bzw. 36/2. Als zündwilliger Voreinspritzkraftstoff kann beispielsweise Dieselkraftstoff und als zündträger Haupteinspritzkraftstoff eine Diesel-Wasser-Emulsion oder Äthanol verwendet werden. Für den Fall, daß als zündwilliger Kraftstoff Dieselkraftstoff verwendet wird, können von der diesbezüglichen Niederdruck-Speiseeinrichtung 36 her auch die Pumpenräume 7 der Einspritzpumpe mit entsprechendem Kraftstoff versorgt werden.

Nachfolgend ist die Funktion der erfindungsgemäßen Kraftstoffeinspritzung anhand eines vollständigen Kraftstoffschichtungsvorganges und anschließenden Einspritzvorganges geschildert.

Nach Beendigung einer Einspritzung erfolgt zunächst eine Wiederauffüllung der im Einspritzsystem gegebenen Hohlräume. Dabei werden die beiden Kraftstoffe grundsätzlich so geschichtet, daß in der Nähe der Düsenbohrungen 32 im Düsenvorraum 26 Voreinspritzkraftstoff vorliegt und dahinter, also in größerer Entfernung der Haupteinspritzkraftstoff geschichtet wird. Nach Beendigung einer Einspritzung sind die sich an das Druckventil 14 anschließenden Leitungswege 8, 11 und alle ventilinternen Kanäle drucklos. Dieser Zustand ist dann gegeben, wenn der Druck in Pumpenraum 7 am Ende des Pumpenkolbenhubes zusammenbricht und infolge davon die Ventilnadel 20 schließt und das Druckventil 14 in seine Schließposition zurückkehrt. Anschließend wird zunächst das Magnetventil 38 von der Steuereinrichtung 40 her geöffnet, so daß durch die Niederdruck-Speiseeinrichtung 36 Voreinspritzkraftstoff in das Einspritzventil einleitbar ist, und zwar über den Zuführkanal 23 mit seinen Teilen 23/1, 23/2, 23/3, 23/4, 23/5, 23/6, wodurch der sich im Hohlraum 21 der Ventilnadel 20 befindliche Kraftstoff über die Drosselbohrungen 25 - unter Verdrängung des noch im Düsenvorraum 26 befindlichen Haupteinspritzkraftstoffes zurück in den Zuführkanal 10 - in den Düsenvorraum 26 ausgebracht wird. Sobald die entsprechende Menge an Voreinspritzkraftstoff im Düsenvorraum 26 vorgelagert ist, wird das Magnetventil 38 von der Steuereinrichtung 40 her wieder geschlossen und damit die Voreinspritzkraftstoff-Vorlagerung beendet. Anschließend oder mit geringer zeitlicher Voreilung vor dem Schließen des Magentventiles 38 wird das Magnetventil 19 geöffnet, so daß dann von der Niederdruck-Speiseeinrichtung 17 her Haupteinspritzkraftstoff über die Zuleitung 18 und die Füllbohrung 16 zur Auffüllung des in den Leitungswegen 8, 11 und 10 gegebenen Hohlraumes förderbar ist. Hierdurch wird der Haupteinspritzkraftstoff im ventilinternen Zuführkanal 10 dem bereits vorgelagerten Voreinspritzkraftstoff an diesen anschließend nachgelagert. Sobald dieser Nachfüllvorgang beendet ist, wird das Magnetventil 18 von der Steuereinrichtung 40 her wieder geschlossen. Die Öffnungszeit für das Magnetventil 18 ist so groß bemessen, daß immer alle Hohlräume aufgefüllt werden können. Der beschriebene Ablauf führt auch dann zu einer exakten Dosierung, wenn die eingestellte Menge kleiner war als die gewünschte Voreinspritzkraftstoffmenge. Die besagten Nachfüllvorgänge laufen praktisch während des Abwärtshubes des zugehörigen Pumpenkolbens 2 ab. Bei dem anschließenden, für die Einspritzung maßgeblichen Pumpenkolben-Aufwärtshub verdrängt der Pumpenkolben 2 nach Verschluß der Steuerbohrung 6 das Arbeitsmedium aus dem Pumpenraum 7. Dadurch wird das als Druckkolben wirkende Druckventil 14 gegen den Widerstand der Druckfeder 15 angehoben, wobei die Füllbohrung 16 verschlossen wird. In der Folge wird über die im Pumpenausgangsraum 8, der anschließenden Einspritzleitung 11 und dem ventilinternen Zuführkanal 10 anstehende Haupteinspritzkraftstoffsäule eine Druckwelle erzeugt, durch die die Ventilnadel 20 angehoben wird und eine Einspritzung erfolgt, wobei zunächst der Voreinspritzkraftstoff und anschließend der Haupteinspritzkraftstoff über die Düsenbohrungen 32 in den Brennraum der Brennkraftmaschine eingespritztwerden. Sobald vom Pumpenkolben 2 die Steuerbohrung 6 aufgesteuert wird, bricht die über die Kraftstoffsäule übertragene Druckwelle zusammen. In der Folge schließen die Ventilnadel 20 und das Druckventil 14, wodurch sich in den dahinter gegebenen Leitungswegen 8, 11,10 wieder ein Hohlraum in der Größe der eingespritzten Kraftstoffmenge ergibt. Beim folgenden Abwärtsgang des Pumpenkolbens 2 erfolgt dann wieder eine erneute Auffüllung des Einspritzsystems mit Voreinspritzkraftstoff und Haupteinspritzkraftstoff in der wie vorstehend angegebenen Weise.

## Patentansprüche

1. Kraftstoffeinspritzvorrichtung für eine Vor- und Haupteinspritzung unterschiedlicher Kraftstoffe über ein Einnadel-Einspritzventil (9), bei der Voreinspritzkraftstoff von einer Niederdruck-Speiseeinrichtung (36) her in das Einspritzventil eingeleitet, dort durch den die Ventilnadel (20) in Schließrichtung beaufschlagende Druckfeder (30) aufnehmenden Federraum (23/2) hindurch und über einen Kanal (23; 23/4, 23/5, 23/6) in einen Hohlraum (21) in der Ventilnadel eingespeist sowie von dort über nahe deren Sitz gegebene Drosselbohrungen (25) im Düsenvorraum (26) vorgelagert und anschließend Haupteinspritzkraftstoff von einer Einspritzpumpe (1) über eine Einspritzleitung (11) oder direkt und einen ventilinternen Kanal (10) ebenfalls in den Düsenvorraum hinter den vorgelagerten Voreinspritzkraftstoff eingeleitet wird, wobei die Ventilnadel (20) zur Bildung des Hohlraumes von ihrer Rückseite her koaxial bis nahe zu ihrer Spitze aufgebohrt ist, dieser Hohlraum (21) rückseitig durch einen partiell eintauchenden und mit dem Druckteller (29) der Druckfeder (30) verbundenen Distanzbolzen (28) verschlossen und über die hinter einer ringförmigen Hubfläche (33) der Ventilnadel in deren rückwärtiger Hälfte gegebene Füllbohrung (22) mit Voreinspritzkraftstoff füllbar ist, wobei in den Zuführkanal (23; 23/4, 23/5, 23/6) ein nur in Speiserichtung durchlässiges Rückschlagventil (24) eingebaut ist, dadurch gekennzeichnet,
- daß die Füllbohrung (22) als Querbohrung ausgebildet ist, die von einer außen an der Ventilnadel (20) gegebenen Ringnut (34) abgeht, welche in jeder Ventilnadelstellung mit dem Zuführkanal (23) kommuniziert,
- daß das Rückschlagventil (24) im ventilinternen Zuführkanal (23) möglichst nahe vor dessen Einmündung in die die Ventilnadel (20) führende Aufnahmebohrung (35) hingerückt eingebaut ist,
- daß der ventilinterne Haupteinspritzkraftstoff-Zuführkanal (10) nur durch miteinander kommunizierende Bohrungsabschnitte ohne Einbauten gebildet ist,
- daß zur zeit- und mengenmäßig exakten Zumessung des Voreinspritzkraftstoffes in einer externen Zuleitung (37) ein entsprechend steuerbares Magnetventil (38) eingebaut ist,
- daß sich an jeden Pumpenraum (7) der Einspritzpumpe (1) ein ein Druckventil (14) und eine Druckfeder (15) aufnehmender Pumpenausgangsraum (8) und daran entweder über die Einspritzleitung (11) oder direkt der einspritzventilinterne Zuführkanal (10) anschließt, und
- daß die Einspritzpumpe (1) nur zur Druckerzeugung und zum Vorschub der dem Druckventil (14) in den anschließenden Leitungswegen (8, 11, 10) nachgelagerten Kraftstoffsäule dient, wobei jedes Druckventil (14) beim Pumpenkolben-Hub als Druckkolben wirkt und gleichzeitig eine seitlich in den Pumpenausgangsraum (8) einmündende Füllbohrung (16) absperrt, über die nach Beendigung jedes Einspritzvorganges und Rückführung des Druckventils (14) in Schließstellung der dadurch entstehende, der eingespritzten Kraftstoffmenge entsprechende Hohlraum in besagten Leitungswegen (8, 11, 10) von einer Niederdruck-Speiseeinrichtung (17) her wieder mit Haupteinspritzkraftstoff auffüllbar ist, und zwar gesteuert kurz vor oder nach Beendigung der Voreinspritzkraftstoff-Nachfüllung über ein in eine Zuleitung (18) eingebautes Magnetventil (19).

2. Kraftstoffeinspritzvorrichtung nach Anspruch 1, dadurch gekennzeichnet, daß der Zuführkanal (23) den die Druckfeder (30) aufnehmenden Federraum (23/2), einen Ringspalt (23/3) um den Druckteller (29) und den Distanzbolzen (28) einschließt sowie sich dann mit einem Querkanal (23/4), einer Vertikalbohrung (23/5), in die das Rückschlagventil (24) eingebaut ist, und einer Schrägbohrung (23/6) fortsetzt, die in Höhe der Füllbohrung (22) seitlich in die die Ventilnadel (20) führende Aufnahmebohrung (35) einmündet.

3. Kraftstoffeinspritzvorrichtung nach Anspruch 1, dadurch gekennzeichnet, daß die beiden Magnetventile (19, 38) von einer elektronischen Steuereinrichtung (40) her steuerbar sind, die auf der Basis ihr zugeführter Drehwinkelsignale (ϕ) der Kurbelwelle oder einer die Gaswechselventile oder die Pumpenkolben (2) der Einspritzpumpe (1) steuernden Nockenwelle arbeitet und in der die Öffnungs- und Schließzeitpunkte der beiden Magnetventile (19, 38) als drehwinkelabhängige Werte abgespeichert sind.

4. Kraftstoffeinspritzvorrichtung nach Anspruch 3, dadurch gekennzeichnet, daß die beiden Magnetventile (19, 38) in einem gemeinsamen Ventilblock (39) zusammengefaßt sind, über den die beiden Zuführleitungen (18, 37) laufen.

5. Kraftstoffeinspritzvorrichtung nach Anspruch 1, dadurch gekennzeichnet, daß jeder der beiden Kraftstoffe in einen eigenen Vorratstank (41, 42) bereitgestellt und aus diesem durch die zugehörige Niederdruck-Speiseeinrichtung (17, 36) förderbar ist.

6. Kraftstoffeinspritzvorrichtung nach Anspruch 1, dadurch gekennzeichnet, daß jede der beiden Niederdruck-Speiseeinrichtungen (17, 36) aus einer Förderpumpe (17/1, 36/1) und einem, deren Förderdruck auf etwa 2 bis 4 bar begrenzenden Druckbegrenzungsventil (17/2, 36/2) besteht.

7. Kraftstoffeinspritzvorrichtung nach Anspruch 1, dadurch gekennzeichnet, daß von der den zündwilligen Kraftstoff fördernden Niederdruck-Speiseeinrichtung (36) auch die Pumpenräume (7) der Einspritzpumpe (1) mit entsprechendem Kraftstoff versorgbar sind.

8. Kraftstoffeinspritzvorrichtung nach Anspruch 1, gekennzeichnet durch deren Verwendung zur Voreinspritzung von Dieselkraftstoff und zur Haupteinspritzung einer Diesel-Wasser-Emulsion oder Äthanol.

## Claims

1. A fuel injection device for pilot and main injection of various fuels via a single-needle injection valve (9), in which device pilot injection fuel from low pressure feed means (36) is conveyed into the injection valve, is then fed through the spring chamber (23/2) containing the compression spring (30) acting upon the valve needle (20) in the closing direction, and via a channel (23; 23/4, 23/5, 23/6) into a cavity (21) in the valve needle, and, from there via throttle bores (25) adjacent the seat of the valve needle, is stored prior to use in the nozzle antechamber (26), and subsequently main injection fuel is conveyed from an injection pump (1) via an injection pipe (11), or directly, and via a channel (10) inside the valve also into the nozzle antechamber behind the pilot injection fuel stored prior to use, wherein the valve needle (20) is bored to form the cavity from its rear end coaxially up to the vicinity of its tip, the rear of this cavity (21) is closed by a partially extending spacer bolt (28) connected to the pressure plate (29) of the compression spring (30) and is fillable with pilot injection fuel via the filling bore (22) behind an annular stroke surface (33) of the valve needle in the rear half thereof, wherein a non-return valve (24) allowing flow only in the feed direction is fitted in the supply channel (23; 23/4, 23/5, 23/6) **characterised in that**
- the filling bore (22) is formed as a transverse bore extending from an annular groove (34) present on the outside of the valve needle (20) and connecting in every valve needle position to the supply channel (23),
- the non-return valve (24) is fitted in an offset manner in the supply channel (23) inside the valve as close as possible before the joining of the said supply channel to the guide bore (35) for the valve needle (20),
- the main injection fuel supply channel (10) inside the valve is formed only by interconnecting bore sections without attachments,
- a correspondingly controllable solenoid valve (38) is fitted for exact metering, with respect to time and quantity, ofthe pilot injection fuel in an external feed pipe (37),
- a pump exit chamber (8) containing a delivery valve (14) and a compression spring (15), is attached to each pump chamber (7) of the injection pump (1), and the supply channel (10) inside the injection valve is attached to the said pump exit chamber either via an injection pipe (11) or directly,
- the injection pump (1) is only used to produce pressure and to advance the fuel pillar situated downstream of the delivery valve (14) in the adjacent pipe passages (8, 11, 10), wherein each delivery valve (14) acts as a pressure piston during the pump piston stroke, and also blocks a filling bore (16) leading to the side of the pump exit chamber (8), and when injection is over and the delivery valve (14) has been returned to the closed position the resulting cavity, corresponding to the injected quantity of fuel, in the said pipe passages (8, 11, 10) is refillable with main injection fuel by low pressure feed means (17) via the said filling bore, and is controlled shortly before or after the end of the pilot injection fuel refilling via a solenoid valve (19) fitted into a feed pipe (18).

2. A fuel injection device according to Claim 1, **characterised in that** the supply channel (23) includes the spring chamber (23/2) containing the compression spring (30), an annular gap (23/3) around the pressure plate (29) and the spacer bolt (28), and continues with a transverse channel (23/4), a vertical bore (23/5) with the non-return valve (24) fitted therein, and an oblique bore (23/6) leading laterally to the receiving bore (35), guiding the valve needle (20), at the level of the filling bore (22).

3. A fuel injection device according to Claim 1, **characterised in that** the two solenoid valves (19, 38) are controllable from electronic control means (40) operating on the basis of rotation angle signals (ϕ), supplied thereto, of the crankshaft or of a camshaft controlling the charge cycle valves or the pump pistons (2) ofthe injection pump (1), and with the opening and closing moments of the two solenoid valves (19, 38) being stored as rotation angle-dependent values therein.

4. A fuel injection device according to Claim 3, **characterised in that** the two solenoid valves (19, 38) are included in a joint valve block (39), and the two supply pipes (18, 37) extend across the said valve block.

5. A fuel injection device according to Claim 1, **characterised in that** each of the two fuels is provided in its own storage tank (41, 42) and is deliverable therefrom through the associated low pressure feed means (17, 36).

6. A fuel injection device according to Claim 1, **characterised in that** each of the two low pressure feed means (17, 36) comprises a delivery pump (17/1, 36/1) and a pressure restricting valve (17/2, 36/2) restricting the supply pressure to approximately 2 to 4 bar.

7. A fuel injection device according to Claim 1, **characterised in that** the pump chambers (7) of the injection pump (1) are also suppliable with the appropriate fuel by the low pressure feed means (36) delivering the ignitable fuel.

8. A fuel injection device according to Claim 1, **characterised by** the use thereof for pilot injection of diesel fuel and for main injection of a diesel water emulsion or ethanol.

## Revendications

1. Dispositif d'injection de carburant pour une injection préalable et une injection principale de carburants différents par un injecteur à une aiguille (9), le carburant de pré-injection étant fourni à l'injecteur par une installation d'alimentation basse pression (36), et de là par la chambre à ressort (23/2) qui reçoit le ressort de compression (30) agissant sur l'aiguille d'injecteur (20) dans le sens de la fermeture, puis par un canal (23, 23/4, 23/5, 23/6) dans une cavité (21) dans l'aiguille d'injecteur et de là il est pré-stocké dans l'antichambre de buse (26) par des perçages d'étranglement (25) à proximité du siège de l'aiguille d'injecteur, puis le carburant pour l'injection principale est fourni par une pompe d'injection (1), par l'intermédiaire d'une conduite d'injection (11) ou directement et un canal (10) interne à l'injecteur, également à l'antichambre de buse, derrière le carburant de pré-injection, déjà stocké, l'aiguille d'injecteur (20) étant percée coaxialement à partir de son côté arrière jusque pratiquement à sa pointe pour former la cavité, cette cavité 21 étant fermée à l'arrière par un goujon d'écartement 28 qui pénètre partiellement dans cette cavité et est relié à la coupelle de pression (29) du ressort de compression (30), et peut être rempli par du carburant de pré-injection, par l'intermédiaire d'un perçage de remplissage (22) situé derrière une surface de relevage (33) annulaire de l'aiguille d'injecteur, dans sa moitié arrière, le canal d'alimentation (23 ; 23/4, 23/5, 23/6) ne comportant qu'une soupape anti-retour (24) passante dans le sens de l'alimentation,
caractérisé en ce que
- le perçage de remplissage (22) est un perçage transversal partant d'une rainure annulaire (34) réalisée extérieurement dans l'aiguille d'injecteur (20), cette rainure communiquant avec le canal d'alimentation (23) pour toute position de l'aiguille d'injecteur,
- la soupape anti-retour (24) est montée dans le canal d'alimentation (23) interne à l'injecteur aussi près que possible devant son embouchure dans le perçage de réception (35) conduisant l'aiguille d'injecteur (20),
- le canal d'alimentation (10) de carburant pour l'injection principale, interne à l'injecteur, est seulement formé par des segments de perçage communiquant entre eux et ne comportant pas d'insert,
- pour le dosage exact en temps et en quantité du carburant de pré-injection, la conduite d'alimentation (37) externe comporte une électrovanne (38) commandée de manière correspondante,
- chaque chambre de pompe (7) de la pompe d'injection (1) est reliée à une soupape de pression (14) et une chambre de sortie de pompe (8) logeant un ressort de compression (15) puis par la conduite d'injection (11) ou directement au canal d'alimentation (10) interne à l'injecteur, et
- la pompe d'injection (1) ne sert qu'à créer la pression et à faire avancer la colonne de carburant qui se trouve en aval de la soupape de pression (14) dans les chemins de fluide adjacents (8, 11, 10), chaque soupape de pression (14) fonctionnant pour chaque course du piston de pompe comme piston de pression et elle ferme en même temps un perçage de remplissage (16) débouchant latéralement dans la chambre de sortie de pompe (8), par lequel à la fin de chaque opération d'injection et retour de la soupape de pression (14) en position de fermeture, la cavité ainsi créée par la quantité de carburant injectée est complétée dans les chemins de fluide correspondants (8, 11, 10) à partir de l'installation d'alimentation basse pression (17) avec du carburant pour l'injection principale et cela de manière commandée, peu avant ou après la fin du remplissage complémentaire en carburant de pré-injection, par l'intermédiaire d'une électrovanne (19) équipant la conduite d'alimentation (18).

2. Dispositif d'injection de carburant selon la revendication 1, caractérisé en ce que le canal d'alimentation (23) comprend la chambre à ressort (23/2) recevant le ressort de compression (30), un intervalle annulaire (23/3) autour de la coupelle de pression (23) et du goujon d'écartement (28) et se prolonge par un canal transversal (23/4), un perçage vertical (23/5) équipé de la soupape anti-retour (24) et un perçage en biais (23/6) qui débouche dans le perçage de réception (35) de l'aiguille d'injecteur (20), latéralement au niveau du perçage de remplissage (22).

3. Dispositif d'injection de carburant selon la revendication 1, caractérisé en ce que les deux électrovannes (19, 38) sont commandées par une installation de commande électronique (40) travaillant sur la base des signaux d'angle de rotation (ϕ) du vilebrequin, qu'elle reçoit ou d'un arbre à came commandant les soupapes d'échange de gaz ou les pistons (2) de la pompe d'injection (1), et dans laquelle sont mémorisés comme valeurs dépendant de l'angle de rotation, les instants d'ouverture et de fermeture des deux électrovannes (19, 38).

4. Dispositif d'injection de carburant selon la revendication 3, caractérisé en ce que les deux électrovannes (19, 38) sont réunies dans un même bloc de vanne (39) traversé par les deux conduites d'alimentation (18, 37).

5. Dispositif d'injection de carburant selon la revendication 1, caractérisé en ce que chacun des deux carburants est contenu dans son propre réservoir d'alimentation (41, 42) d'où il est pris par une installation d'alimentation basse pression (17, 36) correspondante.

6. Dispositif d'injection de carburant selon la revendication 1, caractérisé en ce que chacune des deux installations d'alimentation basse pression (17, 36) se compose d'une pompe de transfert (17/1, 36/1) et d'une soupape de limitation de pression (17/2, 36/2) limitant la pression de transfert à un niveau compris sensiblement entre 2 et 4 bars.

7. Dispositif d'injection de carburant selon la revendication 1, caractérisé en ce que l'installation d'alimentation basse pression (36) qui fournit le carburant facile à enflammer fournit également les chambres de pompe (7) de la pompe d'injection (1) avec du carburant correspondant.

8. Dispositif d'injection de carburant selon la revendication 1, caractérisé par l'application d'une pré-injection de carburant Diesel et d'une injection principale d'une émulsion carburant Diesel/eau ou éthanol.
